# EUROPÄISCHE PATENTSCHRIFT

(11) **EP 1 370 726 B1**
(45) Veröffentlichungstag und Bekanntmachung des Hinweises auf die Patenterteilung: **19.08.2009**
(21) Anmeldenummer: 02708333.6
(22) Anmeldetag: 27.02.2002
(51) Int. Cl.: D21F 9/00

(54) **DOPPELSIEBFORMER**
TWIN WIRE FORMER
FORMEUR A DOUBLE TOILE

(30) Priorität: 13.03.2001 DE 20104380 U
(43) Veröffentlichungstag der Anmeldung: 17.12.2003
(73) Patentinhaber: Voith Patent GmbH, 89522 Heidenheim (DE)
(72) Erfinder: MOSER, Johann, 89518 Heidenheim (DE); SCHMIDT-ROHR, Volker, 89522 Heidenheim (DE)
(86) Internationale Anmeldenummer: PCT/EP2002/002067
(87) Internationale Veröffentlichungsnummer: WO 2002/072950

(56) Entgegenhaltungen:
- EP-A- 0 369 296
- EP-A- 0 471 469
- WO-A-97/08382
- US-A- 5 395 484

## Beschreibung

Die Erfindung betrifft einen Doppelsiebformer einer Maschine zur Herstellung einer Faserstoffbahn, insbesondere einer Papier- oder Kartonbahn aus mindestens einer Faserstoffsuspension, mit zwei umlaufenden endlosen Sieben, die unter Bildung eines Stoffeinlaufspalts, der unmittelbar von einem Stoffauflauf eine Faserstoffsuspension aufnimmt, zusammenlaufen und anschließend eine zumindest im wesentlichen vertikale Doppelsiebstrecke bilden, in welcher -in Sieblaufrichtung gesehen- die beiden Siebe mindestens je eine, in Sieblaufrichtung nacheinander angeordnete Formiereinheit und Entwässerungseinheit, die jeweils mittels Unterdruck Siebwasser aus der Faserstoffsuspension zwischen den beiden Sieben durch das jeweilige Sieb entfernen, passieren, wobei jede Formiereinheit und jede Entwässerungseinheit aus mindestens je einer Zone besteht.

Ein derartiger Doppelsiebformer, gemeinhin auch als vertikalformer bezeichnet, ist beispielsweise sowohl aus den Druckschriften DE 40 14 403 A1 EP 0 454 989 A1, US-A-5,325,484, EP 0 369 296 A2 und WO 97/08382 A1 bekannt. Am Ausgang der aus Formierelementen bestehenden vertikalen Formationsstrecke ist das Doppelsieb über eine offene Formierwalze, die als Siebsaugwalze ausgebildet ist, geführt. Diese Siebsaugwalze hat die Aufgabe, den Trockengehalt in der sich bildenden Faserstoffbahn weiters zu erhöhen.

Nachteilhaft bei der Verwendung einer als Siebsaugwalze ausgebildeten Formierwalze ist, dass sie sowohl in der Anschaffung (Anschaffungskosten) als auch im Betrieb (Energiekosten für eigenen Antrieb und für Luftmengen) teuer und überdurchschnittlich wartungsintensiv ist. Überdies ist sie im allgemeinen mit speziellen Reinigungssystemen auszurüsten und verursacht im Betrieb einen erhöhten Lärmpegel. Unter konstruktiven Aspekten stellt sie eine schwere Baugruppe für die Stuhlung und bei großen Maschinenbreiten eine durchbiegungsgefährdete Baugruppe für den Sieblauf dar, wohingegen unter technologischen Aspekten sie kritisch für Lochschattenmarkierungen (Faserstoffbahnqualität) ist.

Es ist also Aufgabe der Erfindung; einen Doppelsiebformer der eingangs genannten Art derart zu verbessern, dass die vorgenannten Nachteile des Stands der Technik aufgrund der Verwendung einer Siebsaugwalze vermieden werden.

Diese Aufgabe wird bei einem Doppelsiebformer der eingangs genannten Art erfindungsgemäß dadurch gelöst, dass am oberen Ende der zumindest im wesentlichen vertikalen Doppelsiebstrecke -in Sieblaufrichtung gesehen- die beiden Siebe über einen Umfangsbereich eines Umlenkelements in Ausgestaltung einer Leitwalze mit einer unbesaugten und glatten oder annähernd glatten Oberfläche geführt sind und dass mittelbar oder unmittelbar nach der Leitwalze -in Sieblaufrichtung gesehen- mindestens ein Trennelement insbesondere ein Trennsauger angeordnet ist, welcher das zweite Sieb vom ersten Sieb auf welchem die Faserstoffbahn aufliegt, trennt.
Durch die Verwendung eines Umlenkelements in Ausgestaltung einer Leitwalze anstelle einer Siebsaugwalze und mindestens eines Trennsaugers zur Siebtrennung werden sowohl die Anschaffungs- als auch die Energiekosten für den erfindungsgemäßen Doppelsiebformer erheblich gesenkt, wobei auch die Wartungsintensität eines Umlenkelements, insbesondere einer Leitwalze, merklich geringer ist als die einer Siebsaugwalze. Ferner kann ein Umlenkelement in Ausgestaltung einer Leitwalze aufgrund seiner Konstruktion deutlich biegungssteifer ausgeführt werden, wodurch sich als Folge sowohl die Beanspruchung für die Stuhlung als auch die Gefahr für den Sieblauf entscheidend reduziert. Überdies besteht bei Verwendung eines Umlenkelements in Ausgestaltung einer Leitwalze mit einer unbesaugten und glatten oder annähernd glatten Oberfläche nur eine geringe Gefahr für eine Verschlechterung der Faserbahnqualität, insbesondere durch Auftreten von Lochschattenmarkierungen.
Weiterhin wird durch die Verwendung eines Trennsaugers einerseits ein sicheres Trennen des zweiten Siebs vom ersten Sieb, auf welchem die Faserstoffbahn aufliegt, gewährleistet, andererseits wird der Trockengehalt in der sich bildenden Faserstoffbahn weiters erhöht.

In bevorzugter Weise ist der Trennsauger mittels mindestens einer steuer-/regelbaren Unterdruckquelle mit einem Unterdruck von 10 bis 50 kPa, vorzugsweise von 15 kPa bis 40 kPa, beaufschlagt, da hierbei sowohl gute Trenn- als auch Trocknungsergebnisse erzielt werden.

Damit einerseits Markierungen (Faserstoffbahnqualität) in der sich bildenden Faserstoffbahn und andererseits Trennprobleme innerhalb der sich bildenden Faserstoffbahn vermieden werden, erstreckt sich der Trennsauger vorzugsweise über die Gesamtbreite der Faserstoffbahn und weist mindestens drei, vorzugsweise sechs Schlitze mit einer Schlitzbreite von kleiner 20 mm, vorzugsweise von kleiner 15 mm, auf.

Zur weiteren Erhöhung des Trockengehalts in der sich bildenden Faserstoffbahn ist vorzugsweise zwischen der Leitwalze und dem Trennsauger und/oder nach dem Trennsauger -allemal in Sieblaufrichtung gesehen- mindestens je ein weiterer Flachsauger angeordnet.

Hinsichtlich der Reduktion der absoluten Bauhöhe des Doppelsiebformers ist es von Vorteil, wenn zwischen der Leitwalze und dem Trennsauger -in Sieblaufrichtung gesehen- mindestens eine weitere Leitwalze mit vorzugsweise kleinerem Walzendurchmesser angeordnet ist.
Überdies ist es unter genanntem Kriterium von Vorteil, wenn die Doppelsiebstrecke -in Sieblaufrichtung gesehen- nach der Leitwalze unter einem Winkel von 0° bis 60°, vorzugsweise von 15° bis 45°, nach unten abfällt.

Damit das im Bereich des Umlenkelements in Ausgestaltung einer Leitwalze anfallende Siebwasser sicher, schnell und kostengünstig in den entsprechenden Siebwasser-(I)-Behälter zurückgeführt wird, ist der Leitwalze eine Siebwasserabführeinrichtung, die aus einem Sammel- und Rücklaufprofil, einem Umlenkprofil und einer Ableitungseinrichtung samt Ableitung besteht, zugeordnet.

Weitere Merkmale und Vorteile der Erfindung ergeben sich aus den Unteransprüchen und der nachfolgenden Beschreibung eines bevorzugten Ausführungsbeispieles unter Bezugnahme auf die Zeichnung.

### Es zeigen

- Figur 1:: eine schematische Darstellungen einer Ausführungsform des erfindungsgemäßen Doppelsiebformers;
- Figur 2:: eine schematische Teildarstellung einer weiteren Ausführungsform des erfindungsgemäßen Doppelsiebformers.

Die Figur 1 zeigt eine schematische Darstellung einer Ausführungsform des erfindungsgemäßen Doppelsiebformers 10 einer Maschine zur Herstellung einer Faserstoffbahn 12, bei der es sich insbesondere um eine Papier- oder Kartonbahn aus Faserstoffsuspension handeln kann.

Der Doppelsiebformer 10 umfasst zwei umlaufende endlose Siebe 14, 16 , die unter Bildung eines Stoffeinlaufspalts 18 zusammenlaufen.

Im Bereich des Stoffeinlaufspalts 18 ist das erste Sieb 14 über eine Brustwalze 20 und das zweite Sieb 16 über eine bevorzugterweise besaugte Formierwalze 22 geführt.

In den unten liegenden Stoffeinlaufspalt 18, der allgemein unterhalb der zumindest im wesentlichen vertikalen Doppelsiebstrecke 24 liegt, wird mittels eines schematisch dargestellten Stoffauflaufs 26 von unten her Faserstoffsuspension 28 eingebracht. Der Stofflauf 26 kann in weiterer Ausführung mit nur strichliniert angedeuteten Trennelementen (Lamellen) 26.2 in seiner Stoffauflaufdüse 26.1 versehen sein.

Innerhalb einer sich an den Stoffeinlaufspalt 18 nach oben hin anschließenden, zumindest im wesentlichen vertikalen Doppelsiebstrecke 24 passieren die beiden Siebe 14, 16 eine in Sieblaufrichtung S (Pfeil) nacheinander angeordnete Formiereinheit 30.1 und Entwässerungseinheit 32.1, die jeweils mittels Unterdruck Siebwasser 52.1 aus der Faserstoffsuspension 28 zwischen den beiden Sieben 14, 16 durch das jeweilige Sieb 14, 16 entfernen, wobei die mindestens eine den jeweiligen Unterdruck erzeugende Unterdruckquetie nicht dargestellt ist. Die Formiereinheit 30.1 ist dabei in der Siebschlaufe des ersten Siebs 14 angeordnet und besteht aus zwei Formierzonen 30.1', 30.1"; die Entwässerungseinheit 32.1 hingegen ist in der Siebschlaufe des zweiten Siebs 16 angeordnet und besteht aus einer Entwässerungszone 32.1^{l}. Es ist jedoch selbstverständlich, dass die jeweilige Anzahl der angegebenen Zonen lediglich exemplarischen Charakter besitzt; die jeweilige Anzahl kann vielmehr von den angegebenen Werten abweichen.
Die beiden Einheiten 30.1, 32.1 können eine gerade, eine gekrümmte oder eine Kombination aus einer geraden und gekrümmten Oberfläche aufweisen. In der Figur weist die Formiereinheit 30.1 eine gekrümmte Oberfläche auf.
Gegenüber der Formiereinheit 30.1 sind eine Mehrzahl an Formierleisten 34 angebracht; es wird auf den bekannten Stand der Technik verwiesen. Die Formierleisten 34 können nachgiebig abgestützt und/oder fest abgestützt sein, wobei in letzteren Fall deren Position relativ zum ihrem Sieb 16 einstellbar ist, beispielsweise durch Verschieben oder Verschwenken.

Erfindungsgemäß ist nun vorgesehen, dass am oberen Ende der zumindest im wesentlichen vertikalen Doppelsiebstrecke 24 -in Sieblaufrichtung S gesehendie beiden Siebe 14, 16 über einen Umfangsbereich 36.1 eines Umlenkelements 36 in Ausgestaltung einer Leitwalze 36 mit einer unbesaugten und glatten oder annähernd glatten Oberfläche 36.2 geführt sind und dass mittelbar oder unmittelbar nach der Leitwalze 36 -in Sieblaufrichtung S gesehen- mindestens ein Trennelement 38', insbesondere ein Trennsauger 38 angeordnet ist, welcher das zweite Sieb 16 vom ersten Sieb 14, auf welchem die Faserstoffbahn 12 aufliegt, trennt.

Der erfindungsgemäße Trennsauger 38 ist mittels mindestens einer steuer/regelbaren Unterdruckquelle 42 mit einem Unterdruck pu von 10 bis 50 kPa, vorzugsweise von 15 kPa bis 40 kPa, beaufschlagt. Ferner weist er mindestens drei, vorzugsweise sechs Schlitze 44 mit einer Schlitzbreite von kleiner 20 mm, vorzugsweise von kleiner 15 mm, auf und erstreckt sich vorzugsweise über die Gesamtbreite der Faserstoffbahn 12.

Erfindungsgemäß ist weiterhin zwischen der Leitwalze 36 und dem Trennsauger 38 und/oder nach dem Trennsauger 38 -in Sieblaufrichtung S (Pfeil) gesehenmindestens je ein an sich bekannter Flachsauger 46, 48 angeordnet ist.

Auch ist erfindungsgemäß zwischen der Leitwalze 36 und dem Trennsauger 38 -in Sieblaufrichtung S (Pfeil) gesehen- mindestens eine weitere Leitwalze 50 mit vorzugsweise kleinerem Walzendurchmesser 50.1 als die Leitwalze 36 angeordnet ist.

Die Doppelsiebstrecke 24 fällt erfindungsgemäß -in Sieblaufrichtung S (Pfeil) gesehen- nach der Leitwalze 36 unter einem Winkel α von 0° bis 60°, vorzugsweise von 15° bis 45°, nach unten ab.

Die vom ersten Sieb 14 mitgeführte Faserstoffbahn 12 wird nach kurzer Strecke nach dem Flachsauger 48 von einem Filz 52 an einer Pickup-Walze 54 übernommen und in den nicht dargestellten Pressenbereich der Maschine zur Herstellung einer Faserstoffbahn 12, insbesondere einer Papier- oder Kartonmaschine, geführt. Die beiden Siebe 14, 16 werden anschließend über mehrere Umlenkwalzen 56 und nicht dargestellte Siebspannwalzen zurück in den Bereich des Stoffeinlaufspalts 18 geführt. Während der Zurückführung der beiden Siebe 14, 16 in den genannten Bereich können sie auch an beziehungsweise durch mindestens eine nicht dargestellte, zum bekannten Stand der Technik zählende Siebreinigungsvorrichtung je Sieb 14, 16 vorbei- beziehungsweise hindurchgeführt werden.

Die Figur 2 zeigt eine schematische Teildarstellung einer weiteren Ausführungsform des erfindungsgemäßen Doppelsiebformers 10 einer Maschine zur Herstellung einer Faserstoffbahn 12, bei der es sich insbesondere um eine Papier- oder Kartonbahn aus Faserstoffsuspension 28 handeln kann.

Das Umlenkelement 36 in Ausgestaltung einer Leitwalze 36 weist dabei eine Siebwasserabführeinrichtung 52 auf, die aus einem Sammel- und Rücklaufprofil 54, einem Umlenkprofil 56 und einer Ableitungseinrichtung 58 samt angedeuteter Ableitung besteht. Am teilweise entlang des Umfangsbereichs 36.1 der Leitwalze 36 angebrachten Sammel- und Rücklaufprofil 54 wird das sich von den beiden Sieben 14, 16 und der Faserstoffsuspension 28 lösende Siebwasser 52.1 (Pfeil) aufgefangen und aufgrund der Bewegungsenergie des Siebwassers 52.1 entlang desselben gefördert, anschließend am Umlenkprofil 56 derart umgelenkt (Pfeil), so dass es auf dem Rücken 54.1 des Sammel- und Rücklaufprofils 54 in Richtung Ableitungseinrichtung 58 fließt (Pfeil). Von dort wird das Siebwasser 52.1 mittels der angedeuteten Leitung in einen nicht dargestellten Siebwasser-(I)-Behälter gefördert.

Zusammenfassend ist festzuhalten, dass durch die Erfindung ein Doppelsiebformer der eingangs genannten Art geschaffen wird, der die vorgenannten Nachteile des Stands der Technik aufgrund der Verwendung einer Siebsaugwalze gänzlich vermeidet.

### Bezugszeichenliste

- 10: Doppelsiebformer
- 12: Faserstoffbahn
- 14: Erstes Sieb
- 16: Zweites Sieb
- 18: Stofifeinlaufspalt
- 20: Brustwalze
- 22: Formierwalze
- 24: Doppelsiebstrecke
- 26: Stoffauflauf
- 26.1: Stoffauflaufdüse
- 26.2: Trennelement (Lamelle)
- 28: Faserstoffsuspension
- 30.1: Formiereinheit
- 30.1', 30.1": Formierzone
- 32.1: Entwässerungseinheit
- 32.1': Entwässerungszone
- 34: Formierleiste
- 36': Umlenkelement
- 36, 50: Leitwalze
- 36.1: Umfangsbereich
- 36.2: Oberfläche
- 38': Trennelement
- 38: Trennsauger
- 40: Schrumpfbezug
- 42: Unterdruckquelle
- 44: Schlitz
- 46, 48: Flachsauger
- 50.1: Walzendurchmesser
- 52: Siebwasserabführeinrichtung
- 52.1: Siebwasser
- 54: Sammel- und Rücklaufprofil
- 54.1: Rücken
- 56: Umlenkprofil
- 58: Ableitungseinrichtung

- Pu: Unterdruck
- S: Sieblaufrichtung (Pfeil)
- α: Winkel

## Patentansprüche

1. Doppelsiebformer (10) einer Maschine zur Herstellung einer Faserstoffbahn (12), insbesondere einer Papier- oder Kartonbahn aus mindestens einer Faserstoffsuspension (28), mit zwei umlaufenden endlosen Sieben (14, 16), die unter Bildung eines Stoffeinlaufspalts (18), der unmittelbar von einem Stoffauflauf (26) eine Faserstoffsuspension (28) aufnimmt, zusammenlaufen und anschließend eine zumindest im wesentlichen vertikale Doppelsiebstrecke (24) bilden, in welcher -in Sieblaufrichtung (S) gesehen- die beiden Siebe (14, 16) mindestens je eine, in Sieblaufrichtung (S) nacheinander angeordnete Formiereinheit (30.1) und Entwässerungseinheit (32.1), die jeweils mittels Unterdruck Wasser aus der Faserstoffsuspension (28) zwischen den beiden Sieben (14, 16) durch das jeweilige Sieb (14, 16) entfernen, passieren, wobei jede Formiereinheit (30.1) und jede Entwässerungseinheit (32.1) aus mindestens je einer Zone (30.1', 30.1", 32.1') besteht,
**dadurch gekennzeichnet,**
**dass** am oberen Ende der zumindest im wesentlichen vertikalen Doppelsiebstrecke (24) -in Sieblaufrichtung (S) gesehen- die beiden Siebe (14, 16) über einen Umfangsbereich (36.1) eines Umlenkelements (36') in Ausgestaltung einer Leitwalze (36) mit einer unbesaugten und glatten oder annähernd glatten Oberfläche (36.2) geführt sind und
**dass** mittelbar oder unmittelbar nach der Leitwalze (36) -in Sieblaufrichtung (S) gesehen- mindestens ein Trennelement (38'), insbesondere ein Trennsauger (38) angeordnet ist, welcher das zweite Sieb (16) vom ersten Sieb (14), auf welchem die Faserstoffbahn (12) aufliegt, trennt.

2. Doppelsiebformer (10) nach Anspruch 1,
**dadurch gekennzeichnet,**
**dass** der Trennsauger (38) mittels mindestens einer steuer-/regelbaren Unterdruckquelle (42) mit einem Unterdruck (pᵤ) von 10 bis 50 kPa, vorzugsweise von 15 kPa bis 40 kPa, beaufschlagbar ist.

3. Doppelsiebformer (10) nach Anspruch 1 oder 2,
**dadurch gekennzeichnet,**
**dass** der Trennsauger (38) mindestens drei, vorzugsweise sechs Schlitze (44) mit einer Schlitzbreite von kleiner 20 mm, vorzugsweise von kleiner 15 mm, aufweist.

4. Doppelsiebformer (10) nach einem der vorhergehenden Ansprüche,
**dadurch gekennzeichnet,**
**dass** der Trennsauger (38) sich vorzugsweise über die Gesamtbreite der Faserstoffbahn (12) erstreckt.

5. Doppelsiebformer (10) nach einem der vorhergehenden Ansprüche,
**dadurch gekennzeichnet,**
**dass** zwischen der Leitwalze (36) und dem Trennsauger (38), -in Sieblaufrichtung (S) gesehen- mindestens ein Flachsauger (46) angeordnet ist.

6. Doppelsiebformer (10) nach einem der vorhergehenden Ansprüche,
**dadurch gekennzeichnet,**
**dass** zwischen der Leitwalze (36) und dem Trennsauger (38) -in Sieblaufrichtung (S) gesehen- mindestens eine weitere Leitwalze (50) mit vorzugsweise kleinerem Walzendurchmesser (50.1) als die Leitwalze (36) angeordnet ist.

7. Doppelsiebformer (10) nach einem der vorhergehenden Ansprüche,
**dadurch gekennzeichnet,**
**dass** nach dem Trennsauger (38) -in Sieblaufrichtung (S) gesehen- mindestens ein weiterer Flachsauger (48) angeordnet ist.

8. Doppelsiebformer (10) nach einem der vorhergehenden Ansprüche,
**dadurch gekennzeichnet,**
**dass** die Doppelsiebstrecke (24) -in Sieblaufrichtung (S) gesehen- nach der Leitwalze (36) unter einem Winkel (α) von 0° bis 60°, vorzugsweise von 15° bis 45°, nach unten abfällt.

9. Doppelsiebformer (10) nach einem der vorhergehenden Ansprüche,
**dadurch gekennzeichnet,**
**dass** der Leitwalze (36) eine Siebwasserabführeinrichtung (52), die aus einem Sammel- und Rücklaufprofil (54), einem Umlenkprofil (56) und einer Ableitungseinrichtung (58) samt Ableitung besteht, zugeordnet ist.

## Claims

1. Twin-wire former (10) of a machine for producing a fibrous web (12), in particular a paper or board web from at least one fibrous suspension (28), having two circulating endless wires (14, 16) which run together, forming a stock inlet gap (18) which accepts a fibrous suspension (28) directly from a headbox (26) and then form an at least substantially vertical twin-wire section (24) in which - seen in the wire running direction (S) - the two wires (14, 16) pass at least one forming unit (30.1) and dewatering unit (32.1) in each case, which are arranged one after another in the wire running direction (S) and in each case, by means of vacuum, remove water from the fibrous suspension (28) between the two wires (14, 16) through the respective wire (14, 16), each forming unit (30.1) and each dewatering unit (32.1) comprising at least one zone (30.1', 30.1", 32.1') in each case,
**characterized**
**in that** at the upper end of the at least substantially vertical twin-wire section (24) - seen in the wire running direction (S) - the two wires (14, 16) are guided over a circumferential region (36.1) of a deflection element (36') in the form of a guide roll (36) having a non-evacuated and smooth or approximately smooth surface (36.2), and
**in that** indirectly or directly after the guide roll (36) - seen in the wire running direction (S) - there is arranged at least one separating element (38'), in particular a suction separator (38), which separates the second wire (16) from the first wire (14), on which the fibrous web (12) rests.

2. Twin-wire former (10) according to Claim 1,
**characterized in that**
the suction separator (38) can have applied to it a vacuum (pᵤ) of 10 to 50 kPa, preferably of 15 kPa to 40 kPa, by means of at least one vacuum source (42) that can be controlled/regulated.

3. Twin-wire former (10) according to Claim 1 or 2,
**characterized in that**
the suction separator (38) has at least three, preferably six, slots (44) having a slot width of less than 20 mm, preferably of less than 15 mm.

4. Twin-wire former (10) according to one of the preceding claims,
**characterized in that**
the suction separator (38) preferably extends over the entire width of the fibrous web (12).

5. Twin-wire former (10) according to one of the preceding claims,
**characterized in that**
between the guide roll (36) and the suction separator (38) - seen in the wire running direction (S) - there is arranged at least one flat suction means (46).

6. Twin-wire former (10) according to one of the preceding claims,
**characterized in that**
between the guide roll (36) and the suction separator (38) - seen in the wire running direction (S) - there is arranged at least one further guide roll (50), having a preferably smaller roll diameter (50.1) than the guide roll (36).

7. Twin-wire former (10) according to one of the preceding claims,
**characterized in that**
after the suction separator (38) - seen in the wire running direction (S) - there is arranged at least one further flat suction means (48).

8. Twin-wire former (10) according to one of the preceding claims,
**characterized in that**
the twin-wire section (24) - seen in the wire running direction (S) - after the guide roll (36) drops downwards at an angle (α) of 0° to 60°, preferably of 15° to 45°.

9. Twin-wire former (10) according to one of the preceding claims,
**characterized in that**
the guide roll (36) is assigned a wire water discharge device (52) which comprises a collecting and returning profile (54), a deflection profile (56) and a drainage device (58) together with drain.

## Revendications

1. Formeur à double toile (10) d'une machine pour la fabrication d'une bande de matière fibreuse (12), en particulier d'une bande de papier ou de carton à partir d'au moins une suspension de matière fibreuse (28), avec deux toiles sans fin (14, 16) en rotation, qui défilent de concert en formant une fente d'entrée de matière (18) qui reçoit une suspension de matière fibreuse (28) directement d'une caisse de tête (26), et qui forment ensuite une section à double toile (24) au moins essentiellement verticale, dans laquelle - vues dans la direction de défilement des toiles (S) - les deux toiles (14, 16) franchissent au moins chaque fois une unité de formage (30.1) et une unité d'essorage (32.1) disposées l'une derrière l'autre dans la direction de défilement des toiles (S), qui éliminent chacune par dépression l'eau de la suspension de matière fibreuse (28) entre les deux toiles (14, 16) à travers la toile respective (14, 16), dans lequel chaque unité de formage (30.1) et chaque unité d'essorage (32.1) se composent chacune d'au moins une zone (30.1', 30.1", 32.1'), **caractérisé en ce que**, à l'extrémité supérieure de l'au moins une section à double toile (24) au moins essentiellement verticale, les deux toiles (14, 16) - vues dans la direction de défilement des toiles (S) - sont guidées sur une zone périphérique (36.1) d'un élément de renvoi (36') d'un rouleau de guidage (36) avec une surface sans aspiration et lisse ou approximativement lisse (36.2), et **en ce que**, indirectement ou directement après le rouleau de guidage (36) - vu dans la direction de défilement des toiles (S) - est disposé au moins un élément de séparation (38'), en particulier un suceur de séparation (38), qui sépare la seconde toile (16) de la première toile (14) sur laquelle repose la bande de matière fibreuse (12).

2. Formeur à double toile (10) selon la revendication 1, **caractérisé en ce que** le suceur de séparation (38) peut être soumis à une dépression (pᵤ) de 10 à 50 kPa, de préférence de 15 kPa à 40 kPa, au moyen d'au moins une source de dépression (42) pouvant être commandée/régulée.

3. Formeur à double toile (10) selon la revendication 1 ou 2, **caractérisé en ce que** le suceur de séparation (38) comprend au moins trois, de préférence six fentes (44) ayant une largeur de fente inférieure à 20 mm, de préférence inférieure à 15 mm.

4. Formeur à double toile (10) selon l'une quelconque des revendications précédentes, **caractérisé en ce que** le suceur de séparation (38) s'étend de préférence sur toute la largeur de la bande de matière fibreuse (12).

5. Formeur à double toile (10) selon l'une quelconque des revendications précédentes, **caractérisé en ce qu'**au moins un suceur plat (46) est disposé entre le rouleau de guidage (36) et le suceur de séparation (38) - vu dans la direction de défilement des toiles (S).

6. Formeur à double toile (10) selon l'une quelconque des revendications précédentes, **caractérisé en ce qu'**au moins un autre rouleau de guidage (50), ayant de préférence un diamètre de rouleau (50.1) plus petit que le rouleau de guidage (36), est disposé entre le rouleau de guidage (36) et le suceur de séparation (38) - vu dans la direction de défilement des toiles (S) .

7. Formeur à double toile (10) selon l'une quelconque des revendications précédentes, **caractérisé en ce qu'**au moins un autre suceur plat (48) est disposé après le suceur de séparation (38) - vu dans la direction de défilement des toiles (S).

8. Formeur à double toile (10) selon l'une quelconque des revendications précédentes, **caractérisé en ce que** la section à double toile (24) - vue dans la direction de défilement des toiles (S) - descend vers le bas après le rouleau de guidage (36) sous un angle (α) de 0° à 60°, de préférence de 15° à 45°.

9. Formeur à double toile (10) selon l'une quelconque des revendications précédentes, **caractérisé en ce qu'**un dispositif d'évacuation de l'eau des toiles (52), qui se compose d'un profilé de collecte et de retour (54), d'un profilé de déviation (56) et d'un dispositif d'évacuation (58) avec son évacuation, est associé au rouleau de guidage (36).
